# FASCICULE DE BREVET EUROPEEN

(11) **EP 0 317 402 B1**
(45) Date de publication et mention de la délivrance du brevet: **10.06.1992**
(21) Numéro de dépôt: 88402830.9
(22) Date de dépôt: 10.11.1988
(51) Int. Cl.: H01J 35/10

(54) **Tube à rayons X ayant une cible en molybdène**
Röntgenröhre mit einer Treffplatte aus Molybdän
X-ray tube having a molybdenum target

(30) Priorité: 13.11.1987 FR 8715671
(43) Date de publication de la demande: 24.05.1989
(73) Titulaire: GENERAL ELECTRIC CGR S.A., F-75015 Paris (FR)
(72) Inventeur: Delair, Jacques, F-75116 Paris (FR); Peyret, Olivier, F-75116 Paris (FR)
(74) Mandataire: Ballot, Paul Denis Jacques

(56) Documents cités:
- FR-A- 2 349 953
- FR-A- 2 500 958
- US-A- 4 641 334
- PATENT ABSTRACTS OF JAPAN, vol. 10, no. 117 (E-400)[2174], 2 mai 1986, page 14 E 400; & JP-A-60 250 546 (HITACHI SEISAKUSHO K.K.) 11-12-1985

## Description

L'invention concerne un tube à rayons x selon la première partie de la revendication 1, notamment pour mammographie, et concerne particulièrement une cible d'anode en molybdène.

Avec un tube à rayons X, le rayonnement X est obtenu sous l'effet d'un bombardement électronique d'une cible portée par l'anode, ou formée de l'anode elle-même. Sur la cible, une faible surface est soumise au bombardement électronique et constitue la source d'un rayonnement X. Les caractéristiques du rayonnement X dépendent des caractéristiques du faisceau d'électrons incidents, et de la nature du matériau dont est constituée la cible.

Les cibles en molybdène sont couramment utilisées dans les anodes de tube à rayons X destinés à la mammographie.

L'intérêt d'une cible en molybdène, dans la domaine de la mammographie, réside notamment dans le fait que le spectre en énergie du rayonnement X émis par le molybdène convient particulièrement bien à la spécificité d'un examen radiologique du sein. En effet, le sein a une absorption aux X faible, et les anomalies recherchées ont des densités très proches de celles des tissus environnants. Le contraste présenté sur une radiographie, entre ces anomalies et les tissus environnants, est amélioré de façon considérable quand le rayonnement X utilisé présente une bande étroite en énergie contenant les raies caractéristiques du molybdène.

Les cibles en molybdène sont couramment obtenues par un frittage de poudre de molybdène. Le plus souvent c'est l'anode elle-même qui est réalisée, de manière massive, par un frittage de poudre de molybdène, la cible étant constituée par une partie de l'anode ; l'anode pouvant être du type anode fixe ou du type anode tournante. D'autres méthodes classiques, telles que par exemple dépôt chimique en phase vapeur, ou encore depôt électrolytique permettent de déposer une couche de molybdène sur l'anode afin de constituer une cible sur tout ou partie de la surface de l'anode, selon une piste focale par exemple, dans le cas d'une anode tournante.

Les bombardements électroniques répétés auxquels est soumise la cible en molybdène, crééent dans cette dernière des contraintes thermo-mécaniques qui provoquent la fissuration du molybdène. Les fissures croissent en nombre et en importance avec le nombre de poses effectuées. Ces fissures entraînent une diminution du rendement en rayons X du tube radiogène. Ceci peut s'expliquer par le fait que des électrons qui tombent dans les fissures créent des rayons X qui, pour une part importante, sont absorbés dans l'anode elle-même.

La baisse de rendement en rayonnement X conduit notamment aux deux inconvénients suivants, particulièrement importants dans le cas de la mammographie :
- 1° : une détérioration de la qualité d'image qui s'explique, d'une part, par une augmentation du flou cinétique ou flou de bougé, due à l'augmentation des temps d'exposition nécessitée par la baisse de rendement en rayonnement X ; et qui s'explique d'autre part, par une inhomogénéïté en densité du cliché, due à une accentuation d'un phénomène de variations de rendement de rayonnement X dans le champ.
- 2° : une augmentation de la dose reçue par la patiente par suite de l'écart de la loi dite de réciprocité du couple film/écran utilisé en mammographie : en effet, la non-réciprocité du récepteur (film/écran) fait que la quantité de photons, nécessaire au noircissement du film, croît lorsque les temps d'exposition augmentent.

Ainsi par exemple dans une direction voisine de celle où l'intensité du rayonnement X est maximum, cette intensité est diminuée d'environ 20% après trois mois de fonctionnement normal du tube radiogène, et elle est diminuée d'environ 40% dans un plan voisin du plan d'anode.

La présente invention concerne un tube radiogène à anode fixe ou tournante dans laquelle les problèmes de fissuration de la cible en molybdène ci-dessus mentionnés ont été résolus en tout ou en partie par l'utilisation d'une cible comportant du vanadium allié au molybdène dans des proportions déterminées.

L'utilisation d'un alliage de molybdène et de vanadium pour réaliser le corps poreux d'une anode de tube radiogène le corps poreux étant recouvert par une couche en tungstène, est connue, par exemple, du brevet français n° FR-A-2 349 953 mais dans ce brevet, d'une part, aucune proportion de vanadium n'est indiquée et, d'autre part, le but poursuivi est d'obtenir une meilleure stabilité technique et une bonne capacité calorifique de l'anode.

Par ailleurs, le brevet des Etats-Unis d'Amérique n° US-A-4 641 334 montre une structure d'anode tournante qui comporte une couche 21 (figure 3 du brevet) composée de molybdène ou tungstène et de vanadium. Cependant, cette couche n'est pas émissive et sert, avec d'autres couches, de liaison entre le corps 16 de l'anode en graphite et le disque 12, ce dernier supportant la cible 14.

Aussi, selon l'invention, un tube radiogène comportant une anode et une cathode, la cathode délivrant un faisceau d'électrons, l'anode comportant une cible bombardée par ledit faisceau d'électrons sur une surface constituant la source de rayonnement X, la cible étant constituée en molybdène, est caractérisé en ce que le molybdène de la cible est allié à du vanadium dans une proportion, en poids, comprise entre 0,5% et 7%.

De préférence, la proportion est comprise entre 2.5% et 3.5%.

L'invention sera mieux comprise grâce à la description qui suit, faite à titre d'exemple non limitatif, et à l'unique figure jointe qui montre de manière schématique un tube à rayons X conforme à l'invention.

La figure montre à titre d'exemple non limitatif, un tube radiogène 1 conforme à l'invention, particulièrement destiné à une application à la mammographie.

Le tube radiogène 1 est contenu de manière classique dans une gaine 2. Le tube radiogène 1 comporte une enveloppe 3 en verre par exemple, contenant notamment une cathode 4 et une anode 5. Dans l'exemple non limitatif décrit, l'anode 5 est une anode tournante ayant la forme générale d'un disque, et qui est portée au centre du disque par un arbre support 7 solidaire d'un rotor 8. Le rotor 8 est disposé selon un axe de symétrie 9 du disque d'anode 5 ; le rotor 8 étant lui-même porté de manière classique par un support 10 fixé à l'enveloppe 3. Un stator 11 est disposé à l'extérieur de l'enveloppe 3 et provoque la rotation du rotor 8, et par suite la rotation de l'anode 5 autour de son axe de symétrie 9. La cathode 4 est également portée de manière conventionnelle par l'enveloppe 3 en vis à vis du pourtour ou tranche 12 du disque d'anode 5.

La cathode 4 délivre un faisceau d'électrons 13 qui bombarde une cible 30 qui, dans l'exemple non limitatif décrit, est formée sur la tranche 12. L'anode 5 étant une anode tournante, la cible 30 constitue une piste focale le long de la tranche 12 et autour de l'axe de symétrie 9. Le faisceau d'électrons 13 bombarde la cible 30 sur une surface limitée 15 de cette dernière, appelée foyer et qui constitue la source d'un rayonnement X.

Selon une caractéristique de l'invention, la cible 30, bombardée par le faisceau d'électrons 13, est constituée en molybdène allié à du vanadium ou dopé avec du vanadium dans une proportion d'au moins 0,5% en poids. Ceci permet de retarder et de diminuer de manière importante le vieillissement de la cible 30 et la fissuration de cette dernière, sous l'effet du bombardement du faisceau d'électrons 13, comme il a été précédemment mentionné. On constate une amélioration importante à partir de 0,5% en poids de vanadium, l'optimum étant que le vanadium soit mélangé au molybdène dans une proportion, en poids, comprise entre 2,5 et 3,5% ; un excès de vanadium (à partir de 7% par exemple) pouvant conduire à une diminution non négligeable de l'intensité du rayonnement X après filtration, si une filtration du rayonnement X sortant du tube 1 est réalisée pour obtenir que le spectre en énergie du rayonnement X couvre une bande relativement étroite contenant les raies caractéristiques du molybdène.

Dans l'exemple non limitatif décrit, cette filtration est réalisée au niveau d'une fenêtre de sortie 33, par laquelle le rayonnement X sort de la gaine 2 après être sorti du tube 1 par une première fenêtre de sortie 32 peu absorbante du rayonnement X ; la première fenêtre de sortie 32 étant par exemple, de manière classique, en béryllium, et la seconde fenêtre 33 en molybdène.

La cible 12 peut être réalisée de différentes façons :
- la cible 30 peut être formée par exemple directement par l'anode 5 elle-même qui est alors réalisée de manière massive en molybdène dopé de vanadium dans les proportions ci-dessus précisées ; l'anode 5 pouvant être réalisée dans ce cas par exemple, par un frittage, en lui-même connu, de poudre de molybdène à laquelle est mélangé le vanadium ;
- mais la cible 30 peut être réalisée sous la forme d'une couche 40 du mélange molybdène-vanadium, cette couche 40 étant déposée à l'emplacement désiré sur le disque d'anode 5 qui, dans ce cas, constitue un corps de base formé par exemple en molybdène. La couche 40 de molybdène-vanadium peut être déposée avec une épaisseur E de quelques micromètres par exemple, à l'aide d'une méthode en elle-même classique, telle que par exemple par un procédé de dépôt électrolytique, ou un procédé de dépôt chimique en phase vapeur dans lequel est réalisé un mélange des composés gazeux de molybdène et de vanadium dans des proportions telles que, compte tenu de la cinétique des réactions, et des conditions expérimentales (température, pression, vitesse d'introduction des gaz, etc...), les proportions voulues au niveau du dépôt soient réalisées.

Le rayonnement X sortant de la gaine 2 passe de manière classique par un collimateur 41, et constitue alors un rayonnement X utile 43 ayant des limites 45,46. La première limite 45, qui est située du côté de la cathode 4 représente la limite du faisceau X 43 qui, en mammographie, est généralement située vers le gril costal de la patiente (non représentée) ; alors que du côté de l'anode 5, la seconde limite 46 représente la limite du faisceau située vers l'extrémité ou mammelon d'un sein à examiner. La seconde limite 46 forme avec le plan d'anode constitué par la tranche 12, une angle α relativement faible de l'ordre par exemple de 2°, et la baisse de rendement précédemment mentionnée est une caractéristique du rayonnement X 43 entre les deux limites 45, 46 ; c'est-à-dire que l'intensité du rayonnement X augmente depuis la seconde limite 46 jusqu'à la première limite 45, d'une manière qui tend à compenser les variations d'absorption du rayonnement X par le sein (non représenté) dues aux variations d'épaisseur de ce dernier entre le mammelon et le gril-costal.

Une courbe 50 illustre à titre d'exemple non limitatif, la variation en intensité du rayonnement entre les deux limites 45,46 ; la courbre 50 exprime ses variations en pourcentage d'une intensité maximum que possède le rayonnement X le long de la première limite 45 : on observe en suivant la courbe 50, que l'intensité du rayonnement X qui est de 100% au niveau de la première limite 45, diminue avec une pente de plus en plus accentuée, jusqu'à environ 65% au niveau de la seconde limite 46.

Ceci correspond au cas où la cible n'est pratiquement pas fissurée, soit que cette cible soit constituée de molybdène dopé avec du vanadium conformément à l'invention, soit que cette cible soit en molybdène pur ayant été très peu soumise à un bombardement électronique.

Une seconde courbe 51, en traits pointillés, illustre les modifications accusées par l'intensité du rayonnement X, dans les mêmes conditions que dans l'exemple ci-dessus, mais pour une cible en molybdène selon l'art antérieur et dont le vieillissement sous l'effet des bombardements électroniques a conduit à sa fissuration : on observe que l'intensité du rayonnement X au niveau de la première limite 45 est à environ 80%, c'est-à-dire qu'il est réduit d'environ 20%, et la seconde courbe 51 montre que l'intensité du rayonnement X diminue avec une pente beaucoup plus accentuée que dans le premier cas pour atteindre 25% au niveau de la seconde limite 46.

Ceci montre qu'une cible 30 réalisée en mobybdène allié à ou dopé avec du vanadium, conformément à l'invention, permet en évitant les fissurations de la cible dues aux bombardements électroniques répétés, d'éviter une réduction importante de l'intensité du rayonnement X et de son évolution dans le champ, ces deux inconvénients étant particulièrement graves pour un tube radiogène de mammographie.

## Revendications

1. Tube radiogène comportant une anode (5) et une cathode (4), la cathode (4) délivrant un faisceau d'électrons (13), l'anode (5) comportant une cible (30) bombardée par ledit faisceau d'électrons (13) sur une surface (15) constituant la source d'un rayonnement X (43), la cible (30) étant constituée en molybdène, caractérisé en ce que le molybdène de la cible est allié à du vanadium dans une proportion, en poids, comprise entre 0,5% et 7%.

2. Tube radiogène selon la revendication 1, caractérisé en ce que le vanadium est allié au molybdène dans une proportion, en poids, comprise entre 2,5 et 3,5%.

3. Tube radiogène selon l'une des revendications précédentes, caractérisé en ce que la cible (30) est formée directement par l'anode (5), l'anode (5) étant réalisée par frittage d'une poudre de molybdène à laquelle est mélangée du vanadium.

4. Tube radiogène selon l'une des revendications 1 ou 2, caractérisé en ce que l'anode (5) comporte un corps de base sur lequel la cible (30) est déposée sous la forme d'une couche (40).

5. Tube radiogène selon l'une quelconque des revendications précédentes, caractérisé en ce que le dépôt (40) de la couche formant la cible (30) est réalisé par un procédé de dépôt chimique en phase vapeur.

6. Tube radiogène selon l'une des revendications précédentes, caractérisé en ce que l'anode (5) est une anode tournante.

7. Tube radiogène selon l'une des revendications précédentes, caractérisé en ce qu'il est adapté pour un appareil de mammographie.

## Patentansprüche

1. Röntgenröhre mit einer Anode (5) und einer Kathode (4), wobei die Kathode (4) einen Elektronenstrahl (13) liefert, wobei die Anode (5) eine Targetplatte (30) aufweist, die auf einer die Quelle einer Röntgenstrahlung bildenden Oberfläche (15) vom Elektronenstrahl (13) bombardiert wird, und wobei die Targetplatte (30) aus Molybdän gebildet ist, dadurch gekennzeichnet, daß das Molybdän der Targetplattte mit Vanadium in einem Verhältnis zwischen 0,5 Gewichts-% und 7 Gewichts-% legiert ist.

2. Röntgenröhre gemäß Anspruch 1, dadurch gekennzeichnet, daß das Vanadium mit Molybdän in einem Verhältnis zwischen 2,5 und 3,5 Gewichts-% legiert ist.

3. Röntgenröhre gemäß einem der vorangehenden Ansprüche, dadurch gekennzeichnet, daß die Targetplattte (30) direkt durch die Anode (5) gebildet ist, wobei die Anode (5) durch Sintern eines Molybdänpulvers, dem Vanadium beigemischt ist, verwirklicht ist.

4. Röntgenröhre gemäß einem der Ansprüche 1 oder 2, dadurch gekennzeichnet, daß die Anode (5) einen Grundkörper aufweist, auf dem die Targetplattte (30) in Form einer Schicht (40) abgelagert ist.

5. Röntgenröhre gemäß einem der vorangehenden Ansprüche, dadurch gekennzeichnet, daß die Ablagerung (40) der die Targetplatte (30) bildenden Schicht durch ein Verfahren zur chemischen Abscheidung aus der Dampfphase verwirklicht ist.

6. Röntgenröhre gemäß einem der vorangehenden Ansprüche, dadurch gekennzeichnet, daß die Anode (5) eine drehbare Anode ist.

7. Röntgenröhre gemäß einem der vorangehenden Ansprüche, dadurch gekennzeichnet, daß sie für ein Mammographiegerät geeignet ist.

## Claims

1. An x-ray producing tube comprising an anode (5) and a cathode (4), the cathode (4) supplying a beam of electrons (13), the anode (5) comprising a target (30) bombarded by the said electron beam (13) on a surface (15) constituting the source of x-rays (43), the target (30) being made of molybdenum, characterized in that the molybdenum of the target is alloyed with vanadium in a proportion, by weight, of between 0.5% and 7%,

2. The x-ray producing tube as claimed in claim 1, characterized in that the vanadium is alloyed with molybdenum in a proportion, by weight, of between 2.5% and 3.5%,

3. The x-ray producing tube as claimed in any one of the preceding claims, characterized in that the target (30) is formed directly by the anode (5), the anode (5) being manufactured by fritting a powder of molybdenum to which vanadium has been admixed.

4. The x-ray producing tube as claimed in claim 1 or claim 2, characterized in that the anode (5) comprises a base body on which the target (30) is deposited in the form of a layer (40).

5. The x-ray producing tube as claimed in any one of the preceding claims, characterized in that the deposit (40) of the layer constituting the target (30) is manufactured by a vapor phase chemical depositing method.

6. The x-ray producing tube as claimed in any one of the preceding claims, characterized in that the anode (5) is a rotating anode.

7. The x-ray producing tube as claimed in any one of the preceding claims, characterized in that it is adapted for use in a mammography apparatus.
